# EUROPÄISCHE PATENTSCHRIFT

(11) **EP 0 096 350 B1**
(45) Veröffentlichungstag und Bekanntmachung des Hinweises auf die Patenterteilung: **17.11.1988**
(21) Anmeldenummer: 83105397.0
(22) Anmeldetag: 31.05.1983
(51) Int. Cl.: H01H 50/24

(54) **Elektromagnetisches Drehankerrelais**
Electromagnetic relay with rotating armature
Relais électromagnétique à armature tournante

(30) Priorität: 03.06.1982 DE 3220985
(43) Veröffentlichungstag der Anmeldung: 21.12.1983
(73) Patentinhaber: SIEMENS AKTIENGESELLSCHAFT, 80333 München (DE)
(72) Erfinder: Kimpel, Rolf-Dieter, Dipl.-Phys., D-8081 Unterschweinbach (DE); Stadler, Heinz, D-8000 München 60 (DE); Heinzl, Alfred, Ing. (grad.), D-8000 München 71 (DE)

(56) Entgegenhaltungen:
- EP-A- 0 038 727
- EP-A- 0 072 975
- EP-A- 0 089 670
- FR-A- 1 599 391
- FR-A- 2 392 484
- US-A- 3 717 829

## Beschreibung

Die Erfindung bezieht sich auf ein elektromagnetisches Drehankerrelais gemäss dem ersten Teil des Patentanspruches 1.

Ein Drehfankerrelais mit herkömmlichem Aufbau ist beispielsweise aus der DE-A-2 723 430 bekannt. Dieses Relais kann je nach spezieller Ausgestaltung des Magnetkreises und des Ankers mit oder ohne Dauermagneten ungepolt oder gepolt, monostabil oder bistabil arbeiten. Derartige Drehankerrelais sind im allgemeinen relativ empfindlich bei geringer Ansprechleistung und wegen der mittigen Ankerlagerung auch weitgehend stossunempfindlich. Die Betätigung der Kontakte erfolgt bei den bekannten Relais dieser Art über Betätigungsorgane, die mittelbar oder unmittelbar mit dem Anker verbunden sind und auf bewegliche Kontaktfedern einwirken, welche ihrerseits zusammen mit den feststehenden Gegenkontaktelementen im Grundkörper verankert sind. Dabei ist die Reibung des Ankers in seiner Lagerung und insbesondere die Reibung zwischen dem Schieber und den beweglichen Kontaktfedern nicht zu vernachlässigen, während andererseits die lediglich um ihren Einspannpunkt bewegten beweglichen Kontaktfedern an ihren Kontaktstellen praktisch keine Reibung aufweisen.

Namentlich bei Schwachstromrelais mit sehr geringer Schaltleistung ist jedoch eine gewisse Reibung an den Kontaktstellen durchaus erwünscht, um einerseits Kontaktprellungen zu dämpfen und andererseits das Entstehen von Fremdschichten auf den Kontaktoberflächen zu vermeiden. Bei Starkstromrelais wird bei Gleichstrombelastung hierdurch eine Spitzenbildung weitgehend verhindert.

In der EP-A-0 038 727 ist weiterhin bereits ein Drehankerrelais nach dem ersten Teil des Anspruchs 1 beschrieben, bei dem auf den Kontaktflächen eine gewisse Reibung zur Selbstreinigung erzeugt wird, so dass die oben beschriebenen Nachteile teilweise beseitigt sind. Das dort beschriebene Drehankerrelais ist allerdings vom Gesamtaufbau her für das Schalten von Starkstrom ausgelegt, womit eine voluminöse und relativ komplizierte Gestaltung einhergeht. Ein U-förmiges Joch trägt dort zwei Spulen, und auf dieser Jochanordnung ist der Drehanker gelagert, der eine Isolierstoffumhüllung besitzt und an den Seiten dieser Isolierstoffumhüllung befestigte Kontaktfedern trägt. Der Grundkörper besteht dort aus einer senkrecht stehenden Platte, in welcher die Gegenkontaktelemente verankert sind. Das Magnetsystem ist an einer quer liegenden Platte befestigt, wobei der Anker zwischen dieser Querplatte und einem weiteren, abnehmbaren Teil gelagert ist. Somit ist der Anker unsymmetrisch gegenüber dem Grundkörper gelagert. Auch die Kontaktanordnung ist nicht symmetrisch ausgelegt. Das ergibt sich schon daraus, dass die beiden Brückenkontaktfedern am Anker nur nach einer Seite vorstehen und an einer Seite mit feststehenden Gegenkontaktelementen zusammenwirken. Damit ergibt sich eine unsymmetrische Belastung im Lager, somit auch eine erhöhte Reibung und Erregerleistung des Relais.

Das bekannte Relais ist lediglich zur Verwendung mit Brückenkontakten gedacht; diese sind beim Einsatz für höhere Spannungen vorteilhaft, für das Schalten von sehr geringen Strömen jedoch wegen des zweimaligen Kontaktwiderstandes im Schaltkreis von Nachteil. Somit ist die bekannte Konstruktion nicht ohne weiteres für kleine Relais zum Schalten von kleinen Spannungen anwendbar.

Die FR-A-1 599 391 zeigt eine Vorrichtung an einem Generator zum Schutz gegen Falschpolung; diese besitzt eine Art Anker, der selbst auch zwei Spulen trägt und je nach Stromrichtung die eine oder die andere Stellung einnimmt. Anregungen für die Gestaltung eines Drehankerrelais der eingangs genannten Art können aus dieser Schrift jedoch nicht entnommen werden, da dort weder das Schalten von externen Stromkreisen vorgesehen ist noch überhaupt ein vergleichbarer Aufbau eines Grundkörpers und einer vom Anker getrennten, auf dem Grundkörper angeordneten Spule mit Kern gezeigt wird.

Aus der US-A-3 717 829 ist ferner ein Relais bekannt, bei dem ein Anker über Federn gelagert ist. Allerdings handelt es sich dort nicht um einen Drehanker, sondern um eine gebräuchliche Federlagerung von Flachankern.

Aufgabe der Erfindung ist es, ein Drehankerrelais gemäss dem ersten Teil des Patentanspruchs 1 zu schaffen, bei dem in bekannter Weise die Kontaktfedern unmittelbar an der Isolierung des Ankers befestigt sind, das aber für den Einsatz als Schwachstromrelais vorteilhaft weitergebildet ist, wobei Reibverluste bei der Ankerbewegung weitgehend vermieden werden und die Erregerleistung des Relais kleingehalten wird und wobei das Relais auch mit möglichst wenigen Teilen gebildet wird.

Diese Aufgabe wird erfindungsgemäss mit den kennzeichnenden Merkmalen des Patentanspruchs 1 gelöst.

In einer vorteilhaften Ausführungsform der Erfindung sind die jeweils an einer Längsseite des Ankers befindlichen Kontaktfedern im Bereich der Einbettung jeweils zusammenhängend zu einer Kontaktfeder verbunden, die mit ihrem Mittelabschnitt in der Isolierstoffumhüllung befestigt ist und mit ihren beiden freien Endabschnitten jeweils wahlweise in Kontakt mit einem Gegenkontaktelement bringbar ist. Ohne diese Verbindung erhält man vier voneinander isolierte bewegliche Kontaktfedern, welche je nach Ausbildung der Gegenkontaktelemente auf dem Grundkörper einen Öffner-, einen Schliesser- oder Umschaltkontakt bilden können. In jedem Fall sind die in der Isolierstoffumhüllung des Ankers befestigten Kontaktfedern über ein flexibles Leiterelement, also über eine Litze oder eine flexible Blechfahne, mit einem zugehörigen Anschlusselement im Grundkörper verbunden.

Der Anker, der beispielsweise als sogenannter H-Anker mit einem oder mehreren Dauermagneten versehen sein kann, kann in bekannter Weise auf dem Grundkörper zapfengelagert sein, wobei Lagerelemente, also Lagerzapfen oder Lagerbohrungen, in der Isolierstoffumhüllung des Ankers eingeformt sein können. Zur Vermeidung der Lagerreibung kann der Anker jedoch auch über federnd deformierbare Lagerelemente auf dem Grundkörper gehalten sein. Dabei ist es besonders vorteilhaft, wenn als federnd deformierbare Lagerelemente an den in der Isolierstoffumhüllung befestigten Kontaktfedern Fortsätze angeformt und im Grundkörper verankert sind. Die Kontaktfedern können dabei mit den Lagerelementen des Ankers und den im Grundkörper verankerten Anschlussstiften jeweils einstückig ausgebildet sein. Dadurch ist das Relais mit besonders wenigen Teilen zu fertigen.

Ein Ausführungsbeispiel der Erfindung wird nachfolgend anhand der Zeichnung näher erläutert. Es zeigt
Fig. 1 ein erfindungsgemäss gestaltetes polarisiertes Drehankerrelais mit Zapfenlagerung,
Fig. 2 einen über Federn auf einem Grundkörper gelagerten Anker in schematischer Darstellung.

Die Fig. 1 zeigt ein Relais mit einem Grundkörper 1, der beispielsweise die Form einer nach unten offenen Wanne besitzen kann. In dem Grundkörper ist eine nicht sichtbare Spule untergebracht, deren stabförmiger Kern 2 jeweils mit seinen freien Enden Arbeitsluftspalte mit einem auf dem Grundkörper gelagertan Anker 3 bildet.

Der Anker 3 besteht aus zwei langgestreckten ferromagnetischen Stäben 4 und 5, deren Enden 4a, 4b sowie 5a und 5b jeweils U-förmig nach unten abgewinkelt sind und mit ihren freien Enden jeweils ein freies Ende des Kerns 2 einschliessen. Die ferromagnetischen Stäbe 4 und 5 sind durch eine Isolierstoffumhüllung 6 zusammengehalten. In diese Isolierstoffumhüllung ist eine Lagerbohrung 7 eingeformt, mittels derer der Anker auf einem Zapfen 8 des Grundkörpers drehbar gelagert ist. Zwischen den ferromagnetischen Stäben 4 und 5 sind zwei Dauermagnete 9 und 10 angeordnet, durch welche das Relais eine Polarisierung erfährt.

In der Isolierstoffumhüllung 6 des Ankers sind zu beiden Seiten jeweils zwei Kontaktfedern 11 und 12 sowie 13 und 14 (nicht sichtbar) eingebettet oder sonstwie befestigt, welche durch jede Ankerbewegung mitgenommen werden und entsprechend wahlweise Kontakt mit den im Grundkörper 1 verankerten Gegenkontaktelementen 15, 16, 17, 18, 19, 20 sowie 21 und 22 geben. Jedes dieser Gegenkontaktelemente ist an der Unterseite des Grundkörpers 1 mit einem Anschlussstift 15a, 16a usw. versehen. Ausserdem sind im Grundkörper 1 Anschlusselemente 23 und 24 mit entsprechenden Anschlussstiften 23a und 24a für die beweglichen Kontaktfedern 11 und 12 sowie entsprechende, nicht sichtbare Anschlusselemente für die Kontaktfedern 13 und 14 verankert. Weitere Anschlussstifte 25 und 26 sind für die Spulenwicklung vorgesehen. Die beweglichen Kontaktfedern 11 und 12 sind über flexible Litzen 27 und 28 mit ihren Anschlusselementen 23 bzw. 24 verbunden.

Bei Betätigung des Ankers 3 werden die mit ihm verbundenen Kontaktfedern 11, 12, 13 und 14 jeweils um die durch den Zapfen 8 gehende Drehachse bewegt, wobei ihre kontaktgebenden Enden also nicht lediglich eine Kreisbewegung um ihren Einspannpunkt, sondern eine Kreisbewegung um die Ankerdrehachse ausführen. Dadurch ergibt sich an den Kontaktstellen eine vergleichsweise grosse Reibung, durch die Kontaktprellungen vermieden und evtl. auftretende Fremdschichten auf den Kontaktoberflächen abgerieben werden. Andererseits tritt keine Reibung an einem Betätigungsorgan auf; da diese Betätigungsorgane normalerweise aus Isolierstoff bestehen, bedeutet ein derartiger Abrieb immer eine Gefahr für die Kontaktoberflächen, die somit hier vermieden ist. Durch die feste Einspannung aller beweglichen Kontaktfedern im Anker ergibt sich auch eine Zwangsführung, d.h., beim Verschweissen eines Kontaktes bleiben durch die starre Kopplung auch alle anderen Kontakte unverändert geschlossen.

Das Relais nach Fig. 1 kann beispielsweise mit einer nur andeutungsweise dargestellten Kappe 29 verschlossen werden. Eine solche Kappe kann in bekannter Weise mit dem Grundkörper dicht verbunden, verklebt oder verschweisst werden.

Fig. 2 zeigt in schematischer Darstellung eine abgewandelte Ausführungsform des erfindungsgemässen Drehankerrelais. Auf einem Grundkörper 31 ist ein Anker 32 mit einem langgestreckten ferromagnetischen Stab 33 angeordnet, der mit seinen beiden Enden jeweils Arbeitsluftspalte gegenüber paarweise angeordneten Kernpolblechen 34 und 35 sowie 36 und 37 bildet. Diese sind Teil eines weiter nicht dargestellten Magnetsystems mit zwei U-förmigen Kernelementen, die eine Spule tragen und zwischen sich einen Dauermagneten einschliessen. Ein derartiges Magnetsystem ist beispielsweise in der EP-A-0 077 017 beschrieben.

Der Anker 32 besitzt in seinem Mittelteil eine Isolierstoffumhüllung 38, in welcher jeweils bewegliche Kontaktfedern 39, 40, 41 und 42 durch Einstecken oder Einbetten befestigt sind. Diese beweglichen Kontaktfedern wirken beispielsweise mit im Grundkörper 31 verankerten Gegenkontaktelementen 43, 44, 45 und 46 zusammen, wobei natürlich auch mit nicht dargestellten weiteren Gegenkontaktelementen Umschaltkontakte gebildet werden könnten.

Beim Ausführungsbeispiel nach Fig. 2 ist allerdings der Anker nicht zapfengelagert, sondern über Fortsätze 39a, 40a, 41a und 42a der Kontaktfedern 39, 40, 41 und 42 federgelagert. Diese Fortsätze 39a, 40a, 41a 41a und 42a sind im Grundkörper 31 verankert und bilden gleichzeitig mit angeformte Anschlussstifte 39b, 40b usw. für die beweglichen Kontaktfedern. Diese Fortsätze können auch mäanderförmig ausgebildet sein, um eine bessere Beweglichkeit des Ankers zu ermöglichen. Dadurch ergibt sich eine reibungsfreie Ankerlagerung, verbunden mit den Vorteilen des ersten Ausführungsbeispiels.

## Patentansprüche

1. Elektromagnetisches Relais
- mit einem aus Isolierstoff bestehenden Grundkörper (1; 31), der eine Erregerspule mit einem Spulenkern mit freien Polenden (2; 34, 35, 36, 37) trägt,
- mit in dem Grundkörper (1; 31) verankerten Gegenkontaktelementen (15 bis 22; 43 bis 46) mit Anschlussstiften (15a bis 18a; 39b, 40b),
- mit einem drehbar gelagerten Anker (3; 32), welcher zumindest einen langgestreckten ferromagnetischen Stab (4, 5; 33) aufweist und an seinen freien Enden jeweils mit den Polenden des Spulenkerns (2; 34, 35, 36, 37) Arbeitsluftspalte bildet und welcher in seinem mittleren Bereich eine Lagerelemente enthaltende Isolierstoffumhüllung (6; 38) trägt und
- mit Kontaktfedern (11 bis 14; 39 bis 42), welche an beiden Längsseiten des Ankers jeweils parallel zu dem ferromagnetischen Stab (33) bzw. den ferromagnetischen Stäben (4, 5) an der lsolierstoffumhüllung (6; 38) befestigt sind und mit den Gegenkontaktelementen zusammenwirken,
dadurch gekennzeichnet,
dass die Anschlussstifte (15a bis 18a; 39b, 40b) der Gegenkontaktelemente (15 bis 18; 43 bis 46) und von zusätzlichen in dem Grundkörper (1; 31) verankerten Anschlusselementen (23, 24; 39b, 40b) für die Kontaktfedern (11 bis 14; 39 bis 42) an der Unterseite des Grundkörpers (1; 31) austreten, während der Anker (3; 32) auf der Oberseite des Grundkörpers etwa mittig gelagert ist,
dass an jeder Längsseite des Ankers (3; 32) jeweils zwei Kontaktfedern (11, 12; 13, 14; 39, 40; 41, 42) angeordnet sind und sich in entgegengesetzte Richtungen von der Befestigungsstelle in der Isolierstoffumhüllung weg bis annähernd zum jeweiligen freien Ende des Ankers (3; 32) erstrekken und
dass jede Kontaktfeder (11 bis 14; 39 bis 42) über ein flexibles Leiterelement (27, 28; 39a bis 42a) mit einem zugehörigen Anschlusselement (23, 24; 39b bis 42b) verbunden ist.

2. Relais nach Anspruch 1, dadurch gekennzeichnet, dass die jeweils an einer Längsseite des Ankers befindlichen Kontaktfedern im Bereich der Einbettung zu einer Kontaktfeder verbunden sind, welche mit ihrem Mittelabschnitt in der Isolierstoffumhüllung befestigt ist und mit ihren beiden freien Endabschnitten jeweils wahlweise in Kontakt mit einem Gegenkontaktelement bringbar ist.

3. Relais nach einem der Ansprüche 1 oder 2, dadurch gekennzeichnet, dass der Anker (3) mittels an der Isolierstoffumhüllung (6) vorgesehener Lagerelemente (7) auf dem Grundkörper (1) zapfengelagert ist.

4. Relais nach einem der Ansprüche 1 bis 3, dadurch gekennzeichnet, dass der Anker (32) über federnd deformierbare Lagerelemente (39a, 40a, 41a, 42a) auf dem Grundkörper (31) gehalten ist.

5. Relais nach Anspruch 4, dadurch gekennzeichnet, dass als federnd deformierbare Lagerelemente an den in der Isolierstoffumhüllung (32) befestigten Kontaktfedern (39, 40, 41, 42) Fortsätze (39a, 40a, 41a, 42a) angeformt und im Grundkörper verankert sind.

6. Relais nach Anspruch 5, dadurch gekennzeichnet, dass die Kontaktfedern (39, 40, 41, 42) mit den Lagerelementen (39a, 40a, 41a, 42a) und den im Grundkörper (31) verankerten Anschlussstiften (39b, 40b,...) jeweils einstückig ausgebildet sind.

## Claims

1. An electromagnetic relay
- comprising a basic body (1; 31) which consists of insulating material and which bears an exciting coil with a coil core having free pole ends (2; 34, 35, 36, 37)
- comprising counter-contact elements (15 to 22; 43 to 46) secured in the basic body (1; 31) with terminal pins (15a to 18a; 39b, 40b),
- comprising a pivot-mounted armature (3; 32), which is provided with at least one elongated, ferromagnetic rod (4, 5; 33) and at its free ends forms operating air gaps with the pole ends of the coil core (2; 34, 35, 36, 37) and which in its central region is provided with an insulating casing (6; 38) which contains bearing elements and
- comprising contact springs (11 to 14; 39 to 42) which on both longitudinal sides of the armature are attached to the insulating casing (6; 38) in parallel to the ferromagnetic rod (33) or ferromagnetic rods (4, 5) and which co-operate with the counter-contact elements,
characterised in that
the terminal pins (15a to 18a; 39b, 40b) of the counter-contact elements (15 to 18; 43 to 46) and of additional terminal elements (23, 24; 39b, 40b), secured in the basic body (1; 31), for the contact springs (11 to 14; 39 to 42) emerge from the underneath of the basic body (1; 31), whereas the armature (3; 32) is mounted approximately centrally on the upperside of the basic body,
that two respective contact springs (11, 12; 13, 14; 39, 40; 41, 42) are arranged on each longitudinal side of the armature (3; 32) and extend in opposite directions away from the fixing point in the insulating sleeve approximately to the respective free end of the armature (3; 32) and that each contact spring (11 to 14; 39 to 42) is connected via a flexible conductor element (27, 28; 39a to 42a) to an associated terminal element (23, 24; 39b to 42b).

2. A relay as claimed in Claim 1, characterised in that the contact springs which are each arranged along a longitudinal side of the armature are connected in the region of the embedding to form one contact spring, the central section of which is attached in the insulating casing and the two free end sections of which can each be optionally brought into contact with a counter-contact element.

3. A relay as claimed in one of the Claims 1 or 2, characterised in that the armature (3) is pivot-mounted on the basic body (1) by means of bearing elements (7) arranged on the insulating casing (6).

4. A relay as claimed in one of the Claims 1 to 3, characterised in that the armature (32) is mounted on the basic body (31) via resiliently deformable bearing elements (39a, 40a, 41a, 42a).

5. A relay as claimed in Claim 4, characterised in that as resiliently deformable bearing elements projections (39a, 40a, 41a, 42a) are moulded to the contact springs (39, 40, 41, 42), which contact springs are secured in the insulating casing (32), and are attached in the basic body.

6. A relay as claimed in Claim 5, characterised in that the contact springs (39, 40, 41, 42) in each case form an integral component with the bearing elements (39a, 40a, 41a, 42a) and the terminal pins (39b, 40b,...) which are secured in the basic body (31).

## Revendications

1. Relais électromagnétique, comportant
- un corps de base (1; 31) constitué en un matériau isolant et portant une bobine d'excitation munie d'un noyau possédant des extrémités polaires libres (2; 34, 35, 36, 37),
- des organes de contact antagonistes (15 à 22; 43 à 46) ancrés dans le corps de base (1; 31) et comportant des broches de raccordement (15a à 18a; 39b, 40b),
- une armature montée pivotante (3; 32), qui comporte au moins un barreau ferromagnétique (4; 5; 33) et forme, au niveau de ses extrémités libres, des entrefers de travail avec les extrémités polaires respectives du noyau de bobine (2; 34, 35, 36, 37) et porte, dans sa zone médiane, une enveloppe en matériau isolant (6; 38) contenant des éléments de support, et
- des ressorts de contact (11 à 14; 39 à 42), qui sont fixés, sur les deux côtés longitudinaux de l'armature, sur l'enveloppe en matériau isolant (6; 38), en étant respectivement parallèles au barreau ferromagnétique (33) ou aux barreaux ferromagnétiques (4, 5), et coopèrent avec les organes de contact antagonistes,
caractérisé par le fait
que les broches de raccordement (15a à 18a; 39b, 40b) des organes de contact antagonistes (15 à 18; 43 à 46) et d'organes supplémentaires de raccordement (23, 24; 39b, 40b) ancrés dans le corps de base (1; 31) pour les ressorts de contact (11 à 14; 39 à 42) sortent au niveau de la face inférieure du corps de base (1; 31), tandis que l'armature (3; 32) est supportée d'une manière approximativement centrée sur la face supérieure du corps de base,
que deux ressorts de contact respectifs (11, 12; 13, 14; 39, 40; 41, 42) sont disposés sur chaque côté longitudinal de l'armature (3; 32) et s'étendent dans des directions opposées à partir de leurs points de fixation dans l'enveloppe en matériau isolant, approximativement jusqu'à l'extrémité libre respective de l'armature (3; 32), et
que chaque ressort de contact (11 à 14; 32 à 42) est relié par l'intermédiaire d'un élément de conducteur flexible (27, 28; 39a à 42a) à un élément de raccordement associé (23, 24; 39b à 42b).

2. Relais suivant la revendication 1, caractérisé par le fait que les ressorts de contact situés respectivement sur un côté longitudinal de l'armature sont reliés, dans la zone de leur ancrage, à un ressort de contact qui est fixé, par sa section médiane, dans l'enveloppe en matériau isolant et peut être amené respectivement au choix, par ses deux sections d'extrémité libre, en contact avec un organe de contact antagoniste.

3. Relais suivant l'une des revendications 1 ou 2, caractérisé par le fait que l'armature (3) est tourillonnée sur le corps de base (1) au moyen d'éléments de support (7) prévus sur l'enveloppe en matériau isolant (6).

4. Relais suivant l'une des revendications 1 à 3, caractérisé par le fait que l'armature (32) est maintenue sur le corps de base (31) par l'intermédiaire d'éléments de support (39a, 40a, 41a, 42a) déformables élastiquement.

5. Relais suivant la revendication 4, caractérisé par le fait que les appendices saillants (39a, 40a, 41a, 42a) sont formés par façonnage, en tant qu'éléments de support déformables élastiquement, sur les ressorts de contact (39, 40, 41, 42) fixés dans l'enveloppe en matériau isolant (32) et sont ancrés dans le corps de base.

6. Relais suivant la revendication 5, caractérisé par le fait que les ressorts de contact (32, 40, 41, 42) sont réalisés respectivement d'un seul tenant avec les éléments de support (39a, 40a, 41a, 42a) et avec les broches de raccordement (39b, 40b,...) ancrées dans le corps de base (31).
